# EUROPÄISCHE PATENTANMELDUNG

(11) **EP 4 763 450 A1**
(43) Veröffentlichungstag der Anmeldung: **24.06.2026**
(21) Anmeldenummer: 25222340.9
(22) Anmeldetag: 10.12.2025
(51) Int. Cl.: B26D 3/00, B26D 5/00, B26D 11/00, B26F 1/20, B65H 45/28, B26D 9/00, B41F 13/56, B41F 13/60

(54) **VORRICHTUNG UND VERFAHREN ZUM FORMATVARIABLEN DURCHTRENNEN EINES STRANGES**

(30) Priorität: 17.12.2024 DE 102024138376
(71) Anmelder: manroland Goss web systems GmbH, 86153 Augsburg (DE)
(72) Erfinder: Mayr, Robert, 86356 Neusäß (DE)

(57) **Zusammenfassung**

Die Erfindung betrifft eine Querschneideeinheit (1) für ein Falzwerk- zum formatvariablen Durchtrennen eines gefalzten oder ungefalzten, mit einer Laufrichtung LR einlaufenden Stranges (2) in eine Mehrzahl von Signaturen (3), umfassend eine erste Querschneideinrichtung (4) zum Abtrennen von Signaturen (3) aus dem Strang (2) mit einer ersten Abschnittslänge L1, eine zweite Querschneideinrichtung (5) zum Abtrennen von Signaturen (3) aus dem Strang (2) mit einer zweiten Abschnittslänge L2 sowie ein Verfahren und ein entsprechendes Falzwerk hierzu.

Der Erfindung liegt die Aufgabe zugrunde, eine Lösung zu schaffen, mit der ein formatvariables Querschneiden eines einlaufenden Stranges (2) mit geringem Platzbedarf und kurzen Umrüstzeiten sichergestellt ist.

Die Aufgabe wird erfindungsgemäß dadurch gelöst, dass die erste Querschneideinrichtung (4) in Laufrichtung LR stromaufwärts von der zweiten Querschneideinrichtung (5) angeordnet ist und wobei die erste Querschneideinrichtung (4) und die zweite Querschneideinrichtung (5) wechselweise aktivierbar sind, sowie ein entsprechendes Verfahren und Falzwerk hierzu.

## Beschreibung

Die Erfindung betrifft eine Querschneideeinheit für ein Falzwerk zum formatvariablen Durchtrennen eines gefalzten oder ungefalzten, mit einer Laufrichtung LR einlaufenden Stranges in eine Mehrzahl von Signaturen, umfassend eine erste Querschneideinrichtung zum Abtrennen von Signaturen aus dem Strang mit einer ersten Abschnittslänge L1, eine zweite Querschneideinrichtung zum Abtrennen von Signaturen aus dem Strang mit einer zweiten Abschnittslänge L2.

Die Erfindung betrifft ferner ein Falzwerk zum Vereinzeln eines gefalzten oder ungefalzten, mit einer Laufrichtung LR einlaufenden Stranges in eine Mehrzahl von Signaturen mit einer ersten Abschnittslänge L1 oder einer zweiten Abschnittslänge L2.

Die Erfindung betrifft ferner ein Verfahren zum formatvariablen Durchtrennen eines gefalzten oder ungefalzten, mit einer Laufrichtung LR einlaufenden Stranges in eine Mehrzahl von Signaturen mittels einer Querschneideeinheit, wobei der Strang entweder mit einer ersten Querschneideinrichtung zum Abtrennen von Signaturen aus dem Strang mit einer ersten Abschnittslänge L1 oder mit einer zweiten Querschneideinrichtung zum Abtrennen von Signaturen aus dem Strang mit einer zweiten Abschnittslänge L2 durchtrennt wird.

Für Rollendruckmaschinen sind aus dem Stand der Technik verschiedene Falzwerkkonzepte und verschiedene technische Lösungen bekannt, um mit nur einem Falzwerk und/oder mit einer Querschneideeinheit einen einlaufenden Strang in Signaturen mit unterschiedlichen Abschnittslängen zu vereinzeln.

So sind einerseits sogenannte formatvariable Schneideinrichtungen bekannt, bei welchen mit einem festformatigen Schneidzylinder durch unterschiedliche Umfangsgeschwindigkeiten und/oder durch variable Umfangsgeschwindigkeiten unterschiedlich große Abschnittslängen erzeugt werden. Allerdings weisen derartige Querschneideinrichtungen den Nachteil auf, dass aufgrund der in den meisten Abschnittslängen auftretenden Relativgeschwindigkeiten zwischen der Mantelfläche des Schneidmesserzylinders und somit dem Schneidmesser und dem zu schneidenden Strang nicht unerhebliche Schwankungen der Strangspannung, daraus resultierend große Schnittregisterabweichungen und eine hohe Staub- und Schnipselbildung auftreten.

Die DE 102 13 978 A1 lehrt hierfür eine Querschneideinrichtung, bei welcher der Schneidmesserzylinder während einer Umdrehung eine variable Umfangsgeschwindigkeit aufweist, um zumindest zum Zeitpunkt des Durchtrennens des Stranges eine Relativgeschwindigkeit zu vermeiden. Allerdings ist bei diesem Verfahren die mögliche Bandbreite der Formatvariabilität begrenzt.

Aus dem Stand der Technik sind ferner Lösungen bekannt, den Schneidmesserzylinder mit einer Mehrzahl von Nuten auszuführen, in welche bedarfsweise Schneidmesser eingesetzt werden. Allerdings ist mit diesem Verfahren die Veränderung der Abschnittslänge nur in relativ großen Schritten möglich und bedarf aufgrund des manuellen Umrüsten des Messerzylinders und des Nutenzylinders einer hohen Umrüstzeit, was nachteilig für die Verfügbarkeit der Anlage ist.

Die DE 10 2012 103 711 A1 offenbart ein Falzwerk mit einer senkrecht zur Stranglaufrichtung verschiebbaren Kassette mit einer Mehrzahl von nebeneinander angeordneten Schneidzylinderpaaren mit unterschiedlichen Abschnittslängen. Allerdings ist eine derartige Ausführung mit einer translatorisch verschiebbaren Kassette mit einer Mehrzahl von Schneidmesserzylindern unterschiedlicher Abschnittslängen technisch aufwendig und hat zudem einen sehr hohen Platzbedarf.

Der Erfindung liegt somit die Aufgabe zugrunde, eine Lösung zu schaffen, mit der ein formatvariables Querschneiden eines einlaufenden Stranges mit geringem Platzbedarf und kurzen Umrüstzeiten sichergestellt ist.

Die Aufgabe wird erfindungsgemäß dadurch gelöst, dass die erste Querschneideinrichtung in Laufrichtung LR stromaufwärts von der zweiten Querschneideinrichtung angeordnet ist und wobei die erste Querschneideinrichtung und die zweite Querschneideinrichtung wechselweise aktivierbar sind.

Die Aufgabe wird ferner erfindungsgemäß durch ein Falzwerk gelöst, das eine derartige Querschneideeinheit umfasst.

Ferner wird die Aufgabe erfindungsgemäß durch ein Verfahren gelöst, bei welchem der Strang entweder von der ersten Querschneideinrichtung in Signaturen der ersten Abschnittslänge L1 durchtrennt wird und dass die zweite Querschneideinrichtung von den Signaturen mit der ersten Abschnittslänge L1 schnittfrei durchlaufen werden, oder dass die erste Querschneideinrichtung von dem Strang schnittfrei durchlaufen wird und dass der Strang von der zweiten Querschneideinrichtung in Signaturen mit der zweiten Abschnittslänge L2 durchtrennt wird.

Eine derartige Vorrichtung beziehungsweise ein derartiges Verfahren bieten den Vorteil, dass dadurch die Einlaufstrecke eines Falzwerkes in der bewährten Art und Weise ausführbar ist, dass technisch aufwendige und viel Platz beanspruchende Kassetten vermeiden werden, und dass insbesondere für ein Verändern der Abschnittslänge nur ein sehr geringer Zeitaufwand erforderlich ist, da dies durch ein Anstellen beziehungsweise Abstellen der ersten oder zweiten Querschneideinrichtung vergleichbar der Druck-An-Stellung in Druckwerken möglich ist.

Gemäß einer Ausgestaltung der Erfindung umfasst die erste Querschneideinrichtung ein erstes Schneidzylinderpaar umfassend einen ersten Messerzylinder und einen ersten Nutenzylinder für ein einschnittiges Durchtrennen des Stranges und/ oder umfasst die zweite Querschneideinrichtung ein zweites Schneidzylinderpaar umfassend einen zweiten Messerzylinder und einen zweiten Nutenzylinder für ein einschnittiges Durchtrennen des Stranges.

Eine derartige Ausgestaltung weist den Vorteil auf, dass die Querschneideeinheit nur mindestens zwei Schneidzylinderpaare umfasst und somit eine sehr platzsparende Ausführung möglich ist.

Gemäß einer weiteren Ausgestaltung der Erfindung ist in Laufrichtung LR des Stranges gesehen stromaufwärts der ersten Querschneideinrichtung eine erste Einlaufbandleitung und stromabwärts der ersten Querschneideinrichtung eine erste Auslaufbandleitung angeordnet und/oder ist in Laufrichtung LR des Stranges gesehen stromaufwärts der zweiten Querschneideinrichtung eine zweite Einlaufbandleitung und stromabwärts der zweiten Querschneideinrichtung eine zweite Auslaufbandleitung angeordnet.

Eine derartige Ausgestaltung weist den Vorteil auf, dass damit sowohl der einlaufende Strang als auch die vereinzelten Signaturen sowohl unmittelbar nach dem Vereinzeln gut geführt werden und dass dadurch der Strang oder die vereinzelten Signaturen auch kontaktfrei durch die inaktive Querschneideinrichtung gefördert werden können, so dass Produktbeschädigungen wie beispielsweise Markierungen vermieden werden.

Gemäß einer weiteren Ausgestaltung der Erfindung umfasst die erste Querschneideinrichtung ein erstes Vorperforierzylinderpaar und ein in Laufrichtung LR gesehen stromabwärts davon angeordnet ein erstes Durchperforierzylinderpaar und/oder umfasst die zweite Querschneideinrichtung ein zweites Vorperforierzylinderpaar und ein in Laufrichtung LR gesehen stromabwärts davon angeordnet ein zweites Durchperforierzylinderpaar.

Eine derartige Ausgestaltung weist den Vorteil auf, dass hierbei der Strang nicht nur mittels einem Schnitt quer durchtrennt wird, sondern dass der Strang mittels zwei räumlich und somit auch zeitlich zueinander versetzten Schnitten durchtrennt wird.

Durch dieses mehrfache Durchtrennen, wie dies auch beispielsweise in der DE 10 2022 111 571 A1 beschrieben ist, ist es möglich, den Strang und/oder die Signaturen vor, während und auch unmittelbar nach dem jeweiligen Schnitt in einem Transportsystem zu führen, so dass sowohl der Strang als auch jede Signatur keinem Versatz in Transportrichtung sowie senkrecht oder schräg dazu unterliegt, was sich sehr vorteilhaft auf die Genauigkeit möglicherweise nachfolgender Sammel- oder Falzvorgänge auswirkt.

Gemäß einer weiteren Ausgestaltung der Erfindung ist in Laufrichtung LR gesehen das erste Vorperforierzylinderpaar stromaufwärts des zweiten Vorperforierzylinderpaares angeordnet und ist stromabwärts des zweiten Vorperforierzylinderpaares das erste Durchperforierzylinderpaar und das zweite Durchperforierzylinderpaar angeordnet.

Diese Ausgestaltung weist den Vorteil auf, dass die beiden Vorperforierzylinderpaare trotz unterschiedlicher Abschnittslängen unmittelbar stromabwärts gesehen nebeneinander angeordnet sind und dass die beiden Durchperforierzylinderpaare trotz unterschiedlicher Abschnittslängen unmittelbar stromabwärts gesehen nebeneinander angeordnet sind. Somit kann für die beiden Vorperforierzylinderpaare bei gleicher Einteilung der seitlichen Lage der zu perforierenden Stellen ein einziges als Bandleitung ausgebildetes Transportsystem verwendet werden. Ferner kann für die beiden Durchperforierzylinderpaare bei gleicher Einteilung der seitlichen Lage der durchzuperforierenden Stellen ebenfalls ein einziges als Bandleitung ausgebildetes Transportsystem verwendet werden. Dies reduziert die Anzahl der Bandleitungssysteme und vermindert zusätzlich den erforderlichen Bauraum.

Gemäß einer weiteren Ausgestaltung der Erfindung ist in Laufrichtung LR gesehen das erste Durchperforierzylinderpaar stromaufwärts des zweiten Durchperforierzylinderpaares angeordnet.

Eine derartige Ausgestaltung bietet den Vorteil, dass bei beiden Abschnittslängen der Strang jeweils in gleichen räumlichen und zeitlichen Abständen zur Vorperforation mit der Durchperforation abgetrennt wird, was folglich ein gleiches Schnittverhalten sowohl bei der ersten Abschnittslänge als auch bei der zweiten Abschnittslänge zur Folge hat.

Gemäß einer weiteren Ausgestaltung der Erfindung weist die erste Querschneideinrichtung einen ersten Umfang U1 auf, welcher der ersten Abschnittslänge L1 oder einer geradzahligen Vielfachen der ersten Abschnittslänge L1 entspricht und/oder weist die zweite Querschneideinrichtung einen zweiten Umfang U2 auf, welcher der zweiten Abschnittslänge L2 oder einer geradzahligen Vielfachen der zweiten Abschnittslänge L2 entspricht.

Eine derartige Ausgestaltung weist den Vorteil auf, dass dadurch zwischen der ersten und/oder der zweiten Querschneideinrichtung und dem zu durchtrennenden Strang keine Relativgeschwindigkeit besteht, so dass dadurch ein Flattern des Stranges und Spannungsstöße vermieden werden. Eine derartige Ausgestaltung ist sowohl bei einem einschnittigen Durchtrennen des Stranges als auch bei einem mehrschnittigen Durchtrennen mittels Vorperforation und Durchperforation vorteilhaft.

Bevorzugte Weiterbildungen der Erfindung ergeben sich aus den Unteransprüchen und der nachfolgenden Beschreibung. Verschiedene Ausführungsbeispiele der Erfindung werden, ohne hierauf beschränkt zu sein, an Hand der Zeichnungen näher erläutert. Dabei zeigt:
- Fig. 1: Die grundsätzliche Bedeutung des formatvariablen Schneidens von Strängen
- Fig. 2: Eine beispielhafte Querschneideeinheit mit einer als Schneidzylinderpaar ausgestalteten ersten und zweiten Querschneideinrichtung
- Fig. 3: Eine beispielhafte Querschneideeinheit mit einer jeweils als Vorperforierzylinderpaar und als Durchperforierzylinderpaar ausgestalteten ersten und zweiten Querschneideinrichtung
- Fig. 4: Eine beispielhafte Querschneideeinheit mit einer jeweils als Vorperforierzylinderpaar und als Durchperforierzylinderpaar ausgestalteten ersten und zweiten Querschneideinrichtung
- Fig. 5: Eine Seitenansicht der in Fig. 4 dargestellten Ausgestaltung zur Verdeutlichung des vereinfachten Transportsystems

Fig. 1 zeigt eine symbolische Darstellung des formatvariablen Schneidens eines mit einer Einlaufrichtung LR beispielsweise in ein in Fig. 1 nicht dargestelltes Falzwerk einlaufenden Stranges 2. Der Strang 2 kann entweder ungefalzt sein oder vor dem Einlaufen mittels eines in Fig. 1 nicht dargestellten Falztrichters gefalzt worden sein. Der Strang 2 kann nur eine Lage eines Substrates umfassen, es ist jedoch auch möglich, dass der Strang 2 mehrere aufeinander liegende Lagen umfasst, die beispielsweise durch Aufteilen einer in Fig. 1 nicht dargestellten Bahn in eine Mehrzahl von Teilbahnen entstanden sind.

Der Strang 2 durchläuft eine in Fig. 1 symbolisch dargestellte Querschneideeinheit 1, wobei in der Querschneideeinheit 1 der Strang 2 entweder in eine Mehrzahl von Signaturen 3 einer ersten Abschnittslänge L1 oder in eine Mehrzahl von Signaturen 3 einer zweiten Abschnittslänge L2 vereinzelt werden, wobei die erste Abschnittslänge L1 von der zweiten Abschnittslänge L2 unterschiedlich ist.

Fig. 2 zeigt eine beispielhafte Ausgestaltung einer derartigen Querschneideeinheit 1 für ein formatvariables Vereinzeln eines mit einer Laufrichtung LR einlaufenden Stranges 2 in eine Mehrzahl von Signaturen 3. Wenngleich in den Figuren 2 bis 4 beispielhaft dargestellt ist, dass der Strang 2 in vertikaler Richtung in die Querschneideeinheit 1 einläuft, so ist es jedoch auch möglich, dass der Strang 2 in jeder beliebigen Richtung in die Querschneideeinheit 1 einläuft, die Ausrichtung der Laufrichtung LR kann auch beispielsweise in der horizontalen Richtung erfolgen.

Die in Fig. 2 dargestellte Ausgestaltung einer formatvariablen Querschneideeinheit 1 umfasst eine erste Querschneideeinrichtung 4 und eine zweite Querschneideeinrichtung 5. Die erste Querschneideeinrichtung 4 umfasst ein erstes Schneidzylinderpaar 6, wobei das erste Schneidzylinderpaar 6 einen ersten Messerzylinder 12-1 und einen ersten Nutenzylinder 13-1 umfasst.

Der erste Messerzylinder 12-1 umfasst ein Schneidmesser 17, wobei - wenngleich in Fig. 2 nicht dargestellt, es auch möglich ist, dass der erste Messerzylinder 12-1 an seinem Umfang eine Mehrzahl von Schneidmessern 17 aufweist. Das Schneidmesser 17 ist derart ausgestaltet, dass es den Strang 2 mit nur einem Schnitt und somit einschnittig quer über die gesamte Breite durchtrennt.

Der erste Nutenzylinder 13-1 umfasst eine Schneidleiste 18, welche dem Schneidmesser 17 als Widerlager dient, um den Strang 2 zu durchtrennen. Wenngleich in Fig. 2 nicht dargestellt, so ist es auch möglich, dass der erste Nutenzylinder 13-1 an seinem Umfang eine Mehrzahl von Schneidleisten 18 aufweist.

Aufgrund der beispielhaft dargestellten einteiligen Ausführung des ersten Schneidmesserzylinders 12-1 und des ersten Nutenzylinders 13-1 ist der Durchmesser des ersten Messerzylinders 12-1 und des ersten Nutenzylinders 13-1 derart bemessen, dass der Umfang des ersten Messerzylinders 12-1 und des ersten Nutenzylinders 13-1 der ersten Abschnittslänge L1 entspricht. So wird eine Relativgeschwindigkeit zwischen der ersten Querschneideinrichtung 4 und dem Strang 2 vermieden.

Bei dem in Fig. 2 dargestellten Beispiel ist die erste Querschneideinrichtung 4 deaktiviert, das heißt, dass der erste Messerzylinder 12-1 vom ersten Nutenzylinder 13-1 abgestellt ist, so dass der Strang 2 nicht von der ersten Querschneideinrichtung 4 durchtrennt wird.

Der zweite Messerzylinder 12-2 umfasst ein Schneidmesser 17, wobei - wenngleich in Fig. 2 nicht dargestellt - es auch möglich ist, dass der zweite Messerzylinder 12-2 an seinem Umfang eine Mehrzahl von Schneidmessern 17 aufweist. Das Schneidmesser 17 ist derart ausgestaltet, dass es den Strang 2 mit nur einem Schnitt und somit einschnittig quer über die gesamte Breite durchtrennt.

Der zweite Nutenzylinder 13-2 umfasst eine Schneidleiste 18, welche dem Schneidmesser 17 als Widerlager dient, um den Strang 2 zu durchtrennen. Wenngleich in Fig. 2 nicht dargestellt, so ist es auch möglich, dass der zweite Nutenyzlinder 13-2 an seinem Umfang eine Mehrzahl von Schneidleisten 18 aufweist.

Aufgrund der beispielhaft dargestellten einteiligen Ausführung des zweiten Schneidmesserzylinders 12-2 und des zweiten Nutenzylinders 13-2 ist der Durchmesser des zweiten Messerzylinders 12-2 und des zweiten Nutenzylinders 13-2 derart bemessen, dass der Umfang des zweiten Messerzylinders 12-2 und des zweiten Nutenzylinders 13-2 der zweiten Abschnittslänge L2 entspricht. So wird eine Relativgeschwindigkeit zwischen der zweiten Querschneideinrichtung 5 und dem Strang 2 vermieden. Wenngleich die Figuren 2 bis 4 nicht maßstäblich dargestellt sind, so ist dennoch ersichtlich, dass sich die erste Abschnittslänge L1 von der zweiten Abschnittslänge L2 unterscheidet.

Bei dem in Fig. 2 dargestellten Beispiel ist die zweite Querschneideinrichtung 5 aktiviert, das heißt, dass der zweite Messerzylinder 12-2 an den zweiten Nutenzylinder 13-2 angestellt ist, so dass der Strang 2 von der zweiten Querschneideinrichtung 5 durchtrennt wird.

Für einen Wechsel der Signaturen von der zweiten Abschnittslänge L2 auf die erste Abschnittslänge L1 ist somit nur ein Deaktivieren der zweiten Querschneideinrichtung 5 und ein Aktivieren der ersten Querschneideinrichtung 4 erforderlich. Das Deaktivieren kann beispielsweise durch ein Abschwenken des zweiten Messerzylinders 12-2 und/oder ein Abschwenken des zweiten Nutenzylinders 13-2 realisiert werden, wobei hierzu die entsprechenden Zylinder beispielsweise entweder mittels einem Hebel oder mittels einer Exzenterbuchse abgeschwenkt beziehungsweise angeschwenkt werden. Die jeweils deaktivierte Querschneideinrichtung 4, 5 kann neben dem Abschwenken auch bezüglich der Rotation stillgesetzt werden, abhängig vom Antriebskonzept ist es jedoch auch möglich, dass die entsprechenden Messerzylinder 12 oder Nutenzylinder 13 auch in abgestelltem Zustand um ihre Längsachse rotieren. Abhängig von der Kontur der Messerzylinder 12 und der Nutenzylinder 13 ist es auch möglich, für eine Deaktivierung die entsprechenden Zylinder lediglich in eine definierte Position zu bringen, so dass der Strang 2 und/oder eine Signatur 3 kontaktfrei zwischen den Zylindern hindurchzuführen.

Fig. 2 zeigt zudem sehr schematisch als Dreiecke dargestellte Bandleitungen zum Transport des Stranges 2 und/oder der Signaturen 3 in Laufrichtung LR des Stranges 2 gesehen vor und nach der ersten Querschneideinrichtung 4 und vor und nach der zweiten Querschneideinrichtung 5.

So ist in Laufrichtung LR des Stranges 2 gesehen stromaufwärts des ersten Schneidzylinderpaares 6 eine erste Einlaufbandleitung 14-1 und stromabwärts des ersten Schneidzylinderpaares 6 eine erste Auslaufbandleitung 15-1 angebracht. Ferner ist in Laufrichtung LR des Stranges 2 gesehen stromaufwärts des zweiten Schneidzylinderpaares 7 eine zweite Einlaufbandleitung 14-2 und stromabwärts des zweiten Schneidzylinderpaares 7 eine zweite Auslaufbandleitung 15-2 angebracht. Sowohl die Einlaufbandleitungen 14 als auch die Auslaufbandleitungen 15 sind als eine Bandleitung mit mehreren über die Breite des Stranges 2 angeordneten angetriebenen Transportbändern ausgeführt, welche beidseitig des Stranges 2 beziehungsweise beidseitig der Signatur 3 diese führen. Da sowohl die erste Querschneideinrichtung 4 als auch die zweite Querschneideinrichtung 5 den Strang 2 einschnittig in Gänze durchtrennen, müssen sowohl die Einlaufbandleitungen 14 als auch die Auslaufbandleitungen 15 vor beziehungsweise nach dem jeweiligen Schneidzylinderpaar 6, 7 enden.

Fig. 3 zeigt eine weitere Ausgestaltung einer Querschneideeinheit 1, wobei die erste Querschneideinrichtung 4 ein erstes Vorperforierzylinderpaar 8 und ein in Laufrichtung LR gesehen stromabwärts davon angeordnet ein erstes Durchperforierzylinderpaar 10 umfasst und wobei die zweite Querschneideinrichtung 5 ein zweites Vorperforierzylinderpaar 9 und ein in Laufrichtung LR gesehen stromabwärts davon angeordnet ein zweites Durchperforierzylinderpaar 11 umfasst.

Das erste Vorperforierzylinderpaar 8 umfasst hierbei einen ersten Vorperforiermesserzylinder 19-1 und einen Nutzenzylinder 13 in jeweils einer ersten Abschnittslänge L1. Das erste Durchperforierzylinderpaar 10 umfasst einen ersten Durchperforiermesserzylinder 20-1 und einen Nutenzylinder 13 in jeweils einer ersten Abschnittslänge L1.

Das zweite Vorperforierzylinderpaar 9 umfasst hierbei einen zweiten Vorperforiermesserzylinder 19-2 und einen Nutzenzylinder 13 in jeweils einer zweiten Abschnittslänge L2. Das zweite Durchperforierzylinderpaar 11 umfasst einen zweiten Durchperforiermesserzylinder 20-2 und einen Nutenzylinder 13 in jeweils einer zweiten Abschnittslänge L2.

Wenngleich in Fig. 3 nicht dargestellt, so ist es auch möglich, dass die Vorperforiermesserzylinder 19 und/oder die Durchperforiermesserzylinder 20 und/oder die Nutenzylinder 13 an ihren Umfängen eine Mehrzahl von Perforiermesserleisten beziehungsweise Nutenbalken aufweist.

Jeder Vorperforiermesserzylinder 19 umfasst mindestens eine Vorperforiermesserleiste, welche an ersten Stellen über die Breite des Stranges 2 gesehen den Strang 2 durchtrennen. So kann die Breite der so vorperforierten Stellen beispielsweise 10 bis 50 mm betragen. Jeder Durchperforiermesserzylinder 20 umfasst mindestens eine Durchperforiermesserleiste, welche an zweiten Stellen über die Breite des Stranges 2 gesehen, welche zu den ersten Stellen versetzt angeordnet sind, den Strang 2 durchtrennen. So kann die Breite der so durch perforierten Stellen beispielsweise 10 bis 50 mm betragen. Aufgrund des seitlichen Versatzes der ersten Stellen zu den zweiten Stellen wird der Strang 2 somit mit zwei Perforationsschnitten vollständig über seine Breite durchtrennt.

Bei dem in Fig. 3 dargestellten Beispiel ist die zweite Querschneideinrichtung 5 aktiviert, das heißt, dass der zweite Vorperforiermesserzylinder 19-2 an den Nutenzylinder 13 des zweiten Vorperforierzylinderpaares 9 angestellt ist und der zweite Durchperforiermesserzylinder 20-2 ist an den Nutenzylinder 13 des zweiten Durchperforierzylinderpaares 11 angestellt, während die erste Querschneideinrichtung 4 deaktiviert ist, so dass Signaturen 3 mit einer zweiten Abschnittslänge L2 erzeugt werden.

Für einen Wechsel der Signaturen 3 von der zweiten Abschnittslänge L2 auf die erste Abschnittslänge L1 ist somit nur ein Deaktivieren der zweiten Querschneideinrichtung 5 und ein Aktivieren der ersten Querschneideinrichtung 4 erforderlich. Das Deaktivieren kann beispielsweise wie bei der unter Fig. 2 beschriebenen Vorgehensweise erfolgen, lediglich angewandt auf das jeweilige Vorperforierzylinderpaar 8, 9 und auf das jeweilige Durchperforierzylinderpaar 10, 11.

Fig. 4 zeigt eine weitere Ausgestaltung einer Querschneideeinheit 1, welche vom grundsätzlichen Aufbau eine Variation der in Fig. 3 dargestellten Ausführung darstellt, weshalb die grundsätzlichen Komponenten und deren Funktionsweisen auch für die in Fig. 4 dargestellte Variante gültig sind.

Im Gegensatz zu der in Fig. 3 dargestellten Ausführung ist bei der in Fig. 4 dargestellten Variante in Laufrichtung LR gesehen das erste Vorperforierzylinderpaar 8 stromaufwärts des zweiten Vorperforierzylinderpaares 9 angeordnet und es ist stromabwärts des zweiten Vorperforierzylinderpaares 9 das erste Durchperforierzylinderpaar 10 und das zweite Durchperforierzylinderpaar 11 angeordnet.

Zudem ist in Laufrichtung LR gesehen das erste Durchperforierzylinderpaar 10 stromaufwärts des zweiten Durchperforierzylinderpaares 11 angeordnet.

Hierbei umfasst wiederum das erste Vorperforierzylinderpaar 8 den ersten Vorperforiermesserzylinder 19-1 und einen Nutenzylinder 13 in einer ersten Abschnittslänge L1. Das zweite Vorperforierzylinderpaar 9 umfasst den zweiten Vorperforiermesserzylinder 19-2 und einen Nutenzylinder 13 in einer zweiten Abschnittslänge L2. Ferner umfasst das erste Durchperforierzylinderpaar 10 den ersten Durchperforiermesserzylinder 20-1 und einen Nutenzylinder 13 in einer ersten Abschnittslänge L1. Das zweite Durchperforierzylinderpaar 11 umfasst den zweiten Durchperforiermesserzylinder 20-2 und einen Nutenzylinder 13 in einer zweiten Abschnittslänge L2.

Auch bei dem in Fig. 4 dargestellten Beispiel ist wiederum die erste Querschneideinrichtung 4 mit der ersten Abschnittslänge L1 deaktiviert, so dass das erste Vorperforierzylinderpaar 8 und das erste Durchperforierzylinderpaar 10 deaktiviert und somit entsprechend von dem Strang 2 abgestellt ist. Ein durch das erste Vorperforierzylinderpaar 9 vorperforierter Strang 2 wird folglich an dem deaktivierten und abgestellten ersten Durchperforierzylinderpaar 10 vorbeigeführt und durch das zweite Durchperforierzylinderpaar 11 abgetrennt.

Wenngleich in Fig. 4 aus Gründen der Übersichtlichkeit das für diese Ausgestaltung mögliche oder erforderliche Transportsystem 16 nicht dargestellt ist, so zeigt Fig. 5 eine Seitenansicht der in Fig. 4 gezeigten Ausgestaltung, wobei in Fig. 5 von jedem Vorperforierzylinderpaar 8, 9 und von jedem Durchperforierzylinderpaar 10, 11 nur jeweils die Seite mit den Vorperforierzylindern 19 und den Durchperforierzylindern 20 dargestellt ist.

Fig. 5 zeigt somit in Laufrichtung LR des Stranges 2 gesehen das erste Vorperforierzylinderpaar 8 mit dem ersten Vorperforiermesserzylinder 19-1, das zweite Vorperforierzylinderpaar 9 mit dem zweiten Vorperforiermesserzylinder 19-2, das erste Durchperforierzylinderpaar 10 mit dem ersten Durchperforiermesserzylinder 20-1 und dem zweiten Durchperforierzylinderpaar 11 mit dem zweiten Durchperforiermesserzylinder 20-2.

Zudem zeigt Fig. 5 das Transportsystem 16a für das erste Vorperforierzylinderpaar 8 und das zweite Vorperforierzylinderpaar 9. Das Transportsystem 16a ist als eine Bandleitung mit mehreren nebeneinander angeordneten Transportbändern ausgeführt, welche sich an den Stellen über die Breite des Stranges 2 erstrecken, an denen der Strang 2 nicht von den Vorperforiermesserzylindern 19 vorperforiert wird. Da das erste Vorperforierzylinderpaar 8 und das zweite Vorperforierzylinderpaar 9 in Laufrichtung LR gesehen stromabwärts angeordnet und unmittelbar benachbart angeordnet sind, kann somit das obere Transportsystem 16a sowohl für das erste Vorperforierzylinderpaar 8 als auch für das zweite Vorperforierzylinderpaar 9 verwendet werden.

Zudem zeigt Fig. 5 das Transportsystem 16b für das erste Durchperforierzylinderpaar 10 und das zweite Durchperforierzylinderpaar 11. Das Transportsystem 16b ist als eine Bandleitung mit mehreren nebeneinander angeordneten Transportbändern ausgeführt, welche sich an den Stellen über die Breite des Stranges 2 erstrecken, an denen der Strang 2 nicht von den Durchperforiermesserzylindern 20 geschnitten wird. Da das erste Durchperforierzylinderpaar 10 und das zweite Durchperforierzylinderpaar 11 in Laufrichtung LR gesehen stromabwärts angeordnet und unmittelbar benachbart angeordnet sind, kann somit das untere Transportsystem 16b sowohl für das erste Durchperforierzylinderpaar 10 als auch für das zweite Durchperforierzylinderpaar 11 verwendet werden.

Die beiden Transportsysteme 16 werden bei dem in Fig. 5 dargestellten Beispiel von mittels Motoren angetriebenen Antriebswalzen 21 angetrieben und umfassen eine Mehrzahl von Leitwalzen 22 zur Führung der Transportbänder.

Wenngleich in den Figuren 2 bis 5 nur Beispiele mit jeweils einer ersten Querschneideinrichtung 4 in einer ersten Abschnittslänge L1 und einer zweiten Querschneideinrichtung mit einer zweiten Abschnittslänge L2 dargestellt sind, so ist es selbstverständlich auch möglich, eine Querschneideeinheit 1 mit mehr als zwei Querschneideinrichtungen auszuführen, um mehr als zwei verschiedene Abschnittslängen L wahlweise realisieren zu können.

Wenngleich in den Figuren 2 bis 4 nur Beispiele gezeigt und beschrieben wurden, bei denen die Querschneideinrichtungen 4, 5 als Umfangsgeschwindigkeit nur die Geschwindigkeit des Stranges 2 aufweisen, so ist es auch möglich, die Abschnittslängen L durch Veränderung der Umfangsgeschwindigkeiten der Querschneideinrichtungen 4, 5 zu realisieren.

### Bezugszeichenliste

- 1: Querschneideeinheit
- 2: Strang
- 3: Signatur
- 4: erste Querschneideinrichtung
- 5: zweite Querschneideinrichtung
- 6: erstes Schneidzylinderpaar
- 7: zweites Schneidzylinderpaar
- 8: erstes Vorperforierzylinderpaar
- 9: zweites Vorperforierzylinderpaar
- 10: erstes Durchperforierzylinderpaar
- 11: zweites Durchperforierzylinderpaar
- 12: Messerzylinder
- 13: Nutenzylinder
- 14: Einlaufbandleitung
- 15: Auslaufbandleitung
- 16: Transportsystem
- 17: Schneidmesser
- 18: Schneidleiste
- 19: Perforiermesserzylinder
- 20: Durchperforiermesserzylinder
- 21: Antriebswalze
- 22: Leitwalze

- LR: Laufrichtung
- L: Abschnittslänge
- L1: erste Abschnittslänge
- L2: zweite Abschnittslänge

## Patentansprüche

1. Querschneideeinheit (1) für ein Falzwerk zum formatvariablen Durchtrennen eines gefalzten oder ungefalzten, mit einer Laufrichtung LR einlaufenden Stranges (2) in eine Mehrzahl von Signaturen (3), umfassend
eine erste Querschneideinrichtung (4) zum Abtrennen von Signaturen (3) aus dem Strang (2) mit einer ersten Abschnittslänge L1
eine zweite Querschneideinrichtung (5) zum Abtrennen von Signaturen (3) aus dem Strang (2) mit einer zweiten Abschnittslänge L2,
**dadurch gekennzeichnet, dass** die erste Querschneideinrichtung (4) in Laufrichtung LR gehen stromaufwärts von der zweiten Querschneideinrichtung (5) angeordnet ist und wobei die erste Querschneideinrichtung (4) und die zweite Querschneideinrichtung (5) wechselweise aktivierbar sind.

2. Querschneideeinheit (1) nach Anspruch 1, **dadurch gekennzeichnet, dass** die erste Querschneideinrichtung (4) ein erstes Schneidzylinderpaar (6) umfassend einen ersten Messerzylinder (12-1) und einen ersten Nutenzylinder (13-1) für ein einschnittiges Durchtrennen des Stranges (2) umfasst.

3. Querschneideeinheit (1) nach einem der Ansprüche 1 oder 2, **dadurch gekennzeichnet, dass** die zweite Querschneideinrichtung (5) ein zweites Schneidzylinderpaar (7) umfassend einen zweiten Messerzylinder (12-2) und einen zweiten Nutenzylinder (13-2) für ein einschnittiges Durchtrennen des Stranges (2) umfasst.

4. Querschneideeinheit (1) nach Anspruch 2, **dadurch gekennzeichnet, dass** in Laufrichtung LR des Stranges (2) gesehen stromaufwärts der ersten Querschneideinrichtung (4) eine erste Einlaufbandleitung (14-1) und stromabwärts der ersten Querschneideinrichtung (4) eine erste Auslaufbandleitung (15-1) angeordnet ist.

5. Querschneideeinheit (1) nach Anspruch 3, **dadurch gekennzeichnet, dass** in Laufrichtung LR des Stranges (2) gesehen stromaufwärts der zweiten Querschneideinrichtung (5) eine zweite Einlaufbandleitung (14-2) und stromabwärts der zweiten Querschneideinrichtung (5) eine zweite Auslaufbandleitung (15-2) angeordnet ist.

6. Querschneideeinheit (1) nach einem der Ansprüche 1, 3 oder 5, **dadurch gekennzeichnet, dass** die erste Querschneideinrichtung (4) ein erstes Vorperforierzylinderpaar (8) und ein in Laufrichtung LR gesehen stromabwärts davon angeordnet ein erstes Durchperforierzylinderpaar (10) umfasst.

7. Querschneideeinheit (1) nach einem der Ansprüche 1, 2, 4 oder 6, **dadurch gekennzeichnet, dass** die zweite Querschneideinrichtung (5) ein zweites Vorperforierzylinderpaar (9) und ein in Laufrichtung LR gesehen stromabwärts davon angeordnet ein zweites Durchperforierzylinderpaar (11) umfasst.

8. Querschneideeinheit (1) nach einem der Ansprüche 6 oder 7, **dadurch gekennzeichnet, dass** in Laufrichtung LR gesehen das erste Vorperforierzylinderpaar (8) stromaufwärts des zweiten Vorperforierzylinderpaares (9) angeordnet ist und dass stromabwärts des zweiten Vorperforierzylinderpaares (9) das erste Durchperforierzylinderpaar (10) und das zweite Durchperforierzylinderpaar (11) angeordnet ist.

9. Querschneideeinheit (1) nach Anspruch 8, **dadurch gekennzeichnet, dass** in Laufrichtung LR gesehen das erste Durchperforierzylinderpaar (10) stromaufwärts des zweiten Durchperforierzylinderpaares (11) angeordnet ist.

10. Querschneideeinheit (1) nach einem der Ansprüche 1 bis 9, **dadurch gekennzeichnet, dass** die erste Querschneideinrichtung (4) einen ersten Umfang U1 aufweist, welcher der ersten Abschnittslänge L1 oder einer geradzahligen Vielfachen der ersten Abschnittslänge L1 entspricht.

11. Querschneideeinheit (1) nach einem der Ansprüche 1 bis 10, **dadurch gekennzeichnet, dass** die zweite Querschneideinrichtung (5) einen zweiten Umfang U2 aufweist, welcher der zweiten Abschnittslänge L2 oder einer geradzahligen Vielfachen der zweiten Abschnittslänge L2 entspricht.

12. Falzwerk zum Vereinzeln eines gefalzten oder ungefalzten, mit einer Laufrichtung LR einlaufenden Stranges (2) in eine Mehrzahl von Signaturen (3) mit einer ersten Abschnittslänge L1 oder einer zweiten Abschnittslänge L2, **dadurch gekennzeichnet, dass** das Falzwerk eine Querschneideeinheit (1) nach einem der Ansprüche 1 bis 11 umfasst.

13. Verfahren zum formatvariablen Durchtrennen eines gefalzten oder ungefalzten, mit einer Laufrichtung LR einlaufenden Stranges (2) in eine Mehrzahl von Signaturen (3) mittels einer Querschneideeinheit (1), wobei der Strang (2) entweder mit einer ersten Querschneideinrichtung (4) zum Abtrennen von Signaturen (3) aus dem Strang (2) mit einer ersten Abschnittslänge L1 oder mit einer zweiten Querschneideinrichtung (5) zum Abtrennen von Signaturen (3) aus dem Strang (2) mit einer zweiten Abschnittslänge L2 durchtrennt wird, **dadurch gekennzeichnet, dass** der Strang (2) entweder von der ersten Querschneideinrichtung (4) in Signaturen (3) der ersten Abschnittslänge L1 durchtrennt wird und dass die zweite Querschneideinrichtung (5) von den Signaturen (3) mit der ersten Abschnittslänge L1 schnittfrei durchlaufen werden oder dass die erste Querschneideinrichtung (4) von dem Strang (2) schnittfrei durchlaufen wird und dass der Strang (2) von der zweiten Querschneideinrichtung (5) in Signaturen (3) mit der zweiten Abschnittslänge L2 durchtrennt wird.

14. Verfahren nach Anspruch 13, **dadurch gekennzeichnet, dass** die Querschneideeinheit (1) nach einem der Ansprüche 1 bis 11 ausgestaltet wird.
